# EUROPÄISCHE PATENTSCHRIFT

(11) **EP 0 459 031 B1**
(45) Veröffentlichungstag und Bekanntmachung des Hinweises auf die Patenterteilung: **16.02.1994**
(21) Anmeldenummer: 90125471.4
(22) Anmeldetag: 24.12.1990
(51) Int. Cl.: F01M 13/00, F01M 11/04, F01M 11/12

(54) **Druckregelventil für die Kurbelgehäuseentlüftung an einer Brennkraftmaschine**
Pressure control valve for the carter ventilation of an internal combustion engine
Soupape de réglage de pression pour la ventilation de carter d'un moteur à combustion interne

(30) Priorität: 26.05.1990 DE 4017074
(43) Veröffentlichungstag der Anmeldung: 04.12.1991
(73) Patentinhaber: FILTERWERK MANN & HUMMEL GMBH, D-71631 Ludwigsburg (DE)
(72) Erfinder: Müller, Heinz, W-7148 Remseck 3 (DE); Schnabel, Werner, W-7149 Freiberg (DE)
(74) Vertreter: Voth, Gerhard, Dipl.-Ing.

(56) Entgegenhaltungen:
- DE-A- 2 702 621
- US-A- 2 407 178
- US-A- 2 757 647

## Beschreibung

Die Erfindung betrifft ein Druckregelventil für die Kurbelgehäuseentlüftung an einer Brennkraftmaschine nach dem Oberbegriff der Hauptansprüche, wie von der DE-A- 27 02 621 bekannt.

Derartige Druckregelventile zur Kurbelgehäuseentlüftung werden beispielsweise in der Entlüftungsleitung zwischen Kurbelgehäuse und Ansaugluftfilter oder Motorsaugrohr angeordnet. Aufgrund dieser Druckregelventile besteht eine geschlossene Verbindung zwischen dem Kurbelgehäuse und der Ansaugseite des Motors, über die die Durchblasgase abgesaugt und dem Verbrennungsprozeß wieder zugeführt werden. Das Druckregelventil sorgt dafür, daß ein bestimmter Druck im Kurbelgehäuse nicht unterschritten wird. Ein stets herrschender kleiner Unterdruck im Kurbelgehäuse verhindert das Austreten von Durchblasgas ins Freie.

Durch die Regelung des Kurbelgehäusedrucks wird eine optimale Absicherung des geschlossenen Motorsystems gewährleistet, so daß keine Schadstoffe ins Freie gelangen können.

An einem Motor sind selbstverständlich noch eine Reihe weiterer Zusatzeinrichtungen angeordnet wie Zündverteiler, Öleinfüllstutzen, Ölmeßstab, Benzinleitungen, Einspritzventile u.ä.. Gemäß der DE-A- 27 02 621 werden das Druckregelventil und der Öleinfüllstutzen in einer Kombinatorischen Einheit integriert. Ein Nachteil bei dieser Vielzahl von zusätzlichen Einrichtungen ist eine eventuell erschwerte Wartung des Motors und eine gewisse Unübersichtlichkeit.

Der Erfindung liegt deshalb die Aufgabe zugrunde, die genannten Nachteile zu vermeiden und ein Druckregelventil zu schaffen, das eine bessere überschaubarkeit zumindest eines Teils der an dem Motor angeordneten Komponenten ermöglicht. Diese Aufgabe wird ausgehend von dem Oberbegriff der Hauptansprüche durch deren kennzeichnenden Merkmale gelöst.

Der wesentliche Vorteil der Lösung gemäß Anspruch 1 ist darin zu sehen, daß insgesamt drei Komponenten, die bisher an unterschiedlichen Stellen am Motor angeordnet waren, nunmehr zu einer kombinatorischen Einheit zusammengefaßt werden. Diese Einheit, nämlich das Druckregelventil, der Öleinfüllstutzen und der Ölpeilstab bildet die für die Ölversorgung und -überwachung notwendige Komponente, welche beispielsweise seitlich am Motor angeflanscht wird und aufwendige Einzelteile vermeidet. Diese genannte Einheit kann z. B. aus einem temperaturbeständigen Kunststoff hergestellt werden und läßt sich dort am Motorblock anflanschen, wo die Öffnung für den Ölpeilstab vorgesehen ist. Durch diese Öffnung gelangt das am Einfüllstutzen einzufüllende Öl in das Kurbelgehäuse, so daß hier eine zusätzliche Einfüllöffnung überflüssig wird. Außerdem kann das von den Durchblasgasen mitgerissene Öl, welches im Druckregelventil von den Durchblasgasen abgeschieden wird, ebenfalls über diese Öffnung zurückgeführt werden.

Eine weitere Ausgestaltung der Erfindung sieht Anspruch zwei vor. Ein Vorteil dieser Lösung ist darin zu sehen, daß das Druckregelventil in den Deckel des Öleinfüllstutzens integriert ist. Damit wird ein zusätzlicher Abzweig bzw. ein zusätzlicher Öleinfüllstutzen überflüssig. Da der Deckel in diesem Fall über eine flexible Leitung mit der Luftzuführung des Motors verbunden ist, besteht hier der weitere Vorteil, daß der Deckel nicht aus dem Motorraum entfernt werden kann und damit nicht verloren geht.

Das über das Druckregelventil gelangende Durchblasgas kann gemäß einer Weiterbildung der Erfindung der Reinluftseite des Filters zugeführt werden. Der dort herrschende Unterdruck genügt, um eine wirksame Regelung des Unterdrucks im Kurbelgehäuse zu gewährleisten.

Gemäß einer weiteren Ausgestaltung der Erfindung besteht auch die Möglichkeit, die Durchblasgase aus dem Druckregelventil dem Saugrohr zuzuführen. Hierbei ist jedoch zu beachten, daß im Saugrohr höhere Unterdrücke auftreten, so daß das Druckregelventil entsprechend bemessen sein muß.

Ein Druckregelventil ist beispielsweise auch aus dem DE-Gebrauchsmuster 78 22 216 zu entnehmen. Ein solches Druckregelventil weist eine sehr kompakte Bauart auf. Gemäß einer Weiterbildung der Erfindung wird ein solches Druckregelventil dazu verwendet, um diese Kombination aus Öleinfüllstutzen, Ölpeilstab und Durchblasgasableitung zu ermöglichen.

Es besteht auch die Möglichkeit, ein Druckregelventil, wie es in der DE-PS 30 32 243 beschrieben ist, anzuwenden. Ein solches Druckregelventil funktioniert auch bei erheblichen Schwankungen des zum Entlüften benutzten Unterdrucks und ist ebenfalls kompakt gebaut.

Die Erfindung wird nachfolgend anhand von Ausführungsbeispielen näher erläutert. Es zeigt
- Figur 1: einen schematisch dargestellten Motorblock mit angeflanschter Ventilkombination,
- Figur 2: die Ventilkombination in einer Schnittdarstellung,
- Figur 3: die Ventilkombination in einer Schnittdarstellung für ein Doppelventil zum Anschluß an das Saugrohr,
- Figur 4: eine Variante der Ventilkombination.

Figur 1 zeigt schematisch einen Motorblock 10, an welchem eine Ventilkombination 11 als Einheit angeordnet ist. Am Motorblock 10 ist über ein Saugrohr 12 und eine Drosselklappe 13 ein Luftfilter 14 angeordnet, wobei die Rohluft über das Dämpferrohr 15 in das Luftfiltergehäuse eintritt und durch den Luftfiltereinsatz 16 zu dem Reinluftraum 17 gelangt.

Die Ventilkombination 11 besteht aus einem zylindrischen Hohlkörper 18, an welchem sich ein Abzweig 19 befindet. Dieser Abzweig ist als Öleinfüllstutzen ausgebildet und mit einem Deckel 20 verschließbar. Der Deckel ist beispielsweise mit einem bekannten Bajonettverschluß versehen.

Der zylindrische Hohlkörper 18 besitzt einen weiteren Abzweig 21. In diesem befindet sich ein Ölpeilstab 22. An der Oberseite des Hohlkörpers 18 ist ein Druckregelventil 23 angeordnet und schließt den Hohlkörper nach oben hin ab. An dieses Druckregelventil mündet eine Leitung 24b, über welche die Durchblasgase des Kurbelgehäuses des Motors dem Ventil zugeführt werden. Eine Ausgangsleitung 24a dient zum Abführen der Durchblasgase und ist mit der Reinluftseite des Luftfilters verbunden. Am Eintritt dieser Ausgangsleitung 24a in den Luftfilter 14 ist ein Flammschutz 26 angeordnet.

Der Hohlkörper 18 ist nach unten hin verjüngt und als ein Rohr 27 ausgebildet, welches den Ölpeilstab 22 aufnimmt und außerdem als Durchflußrohr für das einzufüllende bzw. rücklaufende Öl dient. Dieses Rohr 27 ist direkt an den Motorblock 10 angeflanscht.

Die Detaildarstellung der Ventilkombination gemäß Figur 2 zeigt das Druckregelventil in einer Schnittdarstellung. Dieses besteht aus einem Gehäuse 28, welches direkt in den Hohlkörper 18 integriert ist. Das Gehäuse 28 setzt sich zusammen aus einem topfförmigen Gehäuseunterteil 29 und einem an ihm befestigten Gehäusedeckel 30. In das Gehäuseunterteil 29 mündet der Zuflußstutzen der Leitung 24b ein, durch welchen die Durchblasgase aus dem Kurbelgehäuse in das Ventil eingeleitet werden.

Ein Abflußstutzen 31 führt zu der in Figur 1 dargestellten Ausgangsleitung 24a. Das zentral innerhalb des Ventilgehäuses 28 angeordnete Stutzenende des Abflußstutzens 31 ist als Ventilsitz 32 ausgebildet.

Innerhalb des Ventils 23 befindet sich ein Membranventilkörper 33. Dieser ist mit seinem äußeren Rand zwischen Gehäuseunterteil 29 und Gehäusedeckel 30 eingespannt. Dieser Membranventilkörper 33 teilt das Ventilgehäuse in eine Ventilkammer 34 und eine Belüftungskammer 35. Die Belüftungskammer 35 steht über einen Belüftungskanal 36 mit der Atmosphäre in Verbindung.

Eine Rückstellfeder 37 Stützt sich mit der einen Stirnseite an dem Boden des Gehäuseunterteils 29 ab und liegt mit der anderen Stirnseite gegen den Membranventilkörper 33 an, den sie bei entsprechenden Druckverhältnissen, z. B. bei Stillstand der angeschlossenen Brennkraftmaschine, in die in der Figur 2 gezeigte Stellung drückt. Ab einem bestimmten Unterdruck im Ansaugsystem der Brennkraftmaschine wird der Membranventilkörper 33 den Ventilsitz 32 verschließen, so daß dieser hohe Unterdruck sich nicht bis in das Kurbelgehäuse der Brennkraftmaschine fortsetzt. Das Ventil verschließt die Kurbelgehäuseentlüftung so lange, bis durch neu produziertes Durchblasgas ein genügend hoher Druck entstanden ist, der das Ventil wieder öffnet.

Der Abzweig 19 wurde in dieser Figur zur besseren Darstellung des Druckregelventils um 90 Grad versetzt gezeichnet. Der Deckel ist der Einfachheit halber weggelassen. Der gesamte Hohlkörper 18 kann beispielsweise aus einem Kunststoff hergestellt sein. Dabei wird bei der Herstellung beispielsweise in einem Spritzgießverfahren gleichzeitig das Gehäuseunterteil 29 des Druckregelventils 23 integriert.

Die Figur 3 zeigt einen Ventilkörper mit Doppelventil zum Anschluß an das Saugrohr, in welchem wesentlich höhere Unterdrücke auftreten als im Filter (ca. 800 mbar). Ein ähnliches Doppelventil ist aus der DE-Patentschrift 30 32 243 bekannt.

Das Doppelventil sitzt auf einem zylindrischen Hohlkörper 18, welcher an dem Rohr 27 angeflanscht ist. Dieses Rohr dient zugleich als Abflußstutzen 31. Für einen hier nicht dargestellten Ölpeilstab ist ein Abzweig 21 vorgesehen.

Das Doppelventil besteht aus zwei Gehäusedeckeln 30, unter denen sich Belüftungskammern 35 befinden. Diese Belüftungskammern werden abgeschlossen durch zwei Membranventilkörper 33. Diese Ventilkörper 33 werden über zwei Rückstellfedern 37 bei fehlendem oder geringem Unterdruck im Saugrohr in der gezeigten Lage gehalten. Die Rückstellfedern stützen sich wiederum an einem mittleren Ventilteil ab, welches zwei Ventilsitze 46, 47 aufweist.

Das Ventilteil 45 ist mit einem Ausgang 24c versehen, welcher die Leitung zum Saugrohr bildet. Unterhalb des Druckregelventils befindet sich der Anschlußstutzen für die Leitung 24b zum Kurbelgehäuse. Durch diese Leitung werden die ölbelasteten Kurbelgehäusegase in den Hohlkörper 18 eingeführt. Innerhalb dieses Hohlkörpers 18 befindet sich eine Rohrverlängerung 43, welche eine Zyklonwirkung erzeugt, d. h. die Kurbelgehäusegase, die über die Leitung 24b einströmen, werden zunächst in eine Rotation versetzt. Dadurch wird ein Großteil des mitgerissenen Öls an der Innenwand des Hohlkörpers 18 angelagert, so daß die durch die Rohrverlängerung 43 in das Druckregelventil einströmenden Durchblasgase wesentlich vom Öl befreit sind.

Oberhalb des Druckregelventils 23 befindet sich ein Öleinfüllstutzen 44. Dieser kann mit einem hier nicht dargestellten Deckel verschlossen werden.

Die Figur 4 zeigt eine Alternative zu der in Figur 2 dargestellten Ventilkombination. Hier befindet sich das Druckregelventil 23 in dem Deckel 20, welcher die Öffnung zum Einfüllen des Öls verschließt. Wie aus der Zeichnung ersichtlich ist, bedarf es hier keines weiteren Abzweigs für eine Einfüllöffnung. Die Ventilkombination 11, wie sie hier gezeigt ist, zeichnet sich durch einen besonders geringen Platzbedarf aus.

Das aus dem Kurbelgehäuse entweichende Durchblasgas wird über den Anschluß 38 dem Hohlkörper 18 zugeführt. Über eine Öffnung 39 im Deckel 20 gelangt dieses Durchblasgas in die Ventilkammer 34. In dieser Ventilkammer befindet sich ein Membranventilkörper 33, welcher über eine Rückstellfeder 37 in der gezeichneten Lage gehalten wird. Die Rückstellfeder 37 umschließt den Ventilsitz 32, der von dem rohrförmigen Ansatz 40 gebildet wird. Über diesen Ansatz werden die Durchblasgase über die in Figur 1 gezeigte Leitung 24a dem Filter zugeführt.

Eine Belüftungskammer 35 ist über einen Belüftungskanal 36 mit dem Atmosphärendruck der Umgebung beaufschlagt. Selbstverständlich ist die Ausgangsleitung 24a, welche an dem Druckregelventil 23 befestigt wird, flexibel gestaltet, so daß ein problemloses Abnehmen des Deckels 20 beim Einfüllen von Öl gewährleistet ist.

## Patentansprüche

1. Druckregelventil für die Kurbelgehäuseentlüftung an einer Brennkraftmaschine mit einem Anschluß (24b) zur Zuführung des Kurbelgehausegases und einem Anschluß, welcher über eine Verbindungsleitung (24a) mit der Luftzuführung der Brennkraftmaschine verbunden ist, wobei das Gehäuse (18) des Druckregelventils eine im wesentlichen zylindrische Form aufweist und wobei das Druckregelventil (23) in einer kombinatorischen Einheit mit einem zum Zuführen von Motoröl vorgesehenen Öleinfüllstutzen angeordnet ist, dadurch gekennzeichnet, daß ein zum Messen des Ölstandes vorgesehener Ölpeilstab (22) an dieser kombinatorischen Einheit weiter integriert ist.

2. Druckregelventil nach Anspruch 1, dadurch gekennzeichnet, daß das Druckregelventil (23) in den Deckel (20) des Öleinfüllstutzens integriert ist.

3. Druckregelventil nach Anspruch 1, dadurch gekennzeichnet, daß ein zylindrischer Hohlkörper (18) über einer am Motorblock der Brennkraftmaschine vorgesehenen öffnung (41) angeflanscht ist und ein Abzweig (19) des Hohlkörpers den Öleinfüllstutzen bildet und ein weiterer Abzweig (21) zum Einführen des ölpeilstabs (22) vorgesehen ist und das Druckregelventil (23) die Oberseite des Hohlkörpers (18) abschließt.

4. Druckregelventil nach Anspruch 1, dadurch gekennzeichnet, daß ein zylindrischer Hohlkörper (18) über eine am Motorblock der Brennkraftmaschine vorgesehene Öffnung (41) angeflanscht ist und an einem Abzweig (19) des Hohlkörpers das Druckregelventil (23) angeordnet ist und ein weiterer Abzweig (21) zum Einführen des ölpeilstabs (22) vorgesehen ist und die Oberseite des Hohlkörpers (18) mit einem Verschluß (20) zum Einfüllen des Motoröls versehen ist.

5. Druckregelventil nach einem der vorhergehenden Ansprüche, dadurch gekennzeichnet, daß die mit der Luftzuführung der Brennkraftmaschine verbundene Verbindungsleitung (24a) an der Reinluftseite eines Luftfilters (14) angeschlossen ist.

6. Druckregelventil nach einem oder mehreren der vorhergehenden Ansprüche 1 bis 4, dadurch gekennzeichnet, daß die Verbindungsleitung (24c) zur Luftzuführung an einem zwischen Luftfilter (14) und Einlaßventilen angeordneten Saugrohr (12) angeschlossen ist.

7. Druckregelventil nach einem oder mehreren der vorhergehenden Ansprüche, dadurch gekennzeichnet, daß ein Ventilgehäuse (28) aus Kunststoff vorgesehen ist, das aus einem topfförmigen Gehäuseunterteil (29) und einem Gehäusedeckel (30) zusammengesetzt ist und am Gehäuseunterteil (29) eine zum Gehäusedeckel (30) hin offene Ringnut aufweist, mit einer in das Gehäuseunterteil (29) einmündenden Leitung (24b) und einem aus dem Gehäuseunterteil (29) ausmündenden Abflußstutzen (31), dessen zentral innerhalb des Ventilgehäuses angeordnetes Stutzenende als Ventilsitz (32) ausgebildet ist, sowie mit einem an seinem verdickten Rand in der Ringnut durch den Gehäusedeckel dichtend eingeklemmten Membranventilkörper (33), der das Ventilgehäuse in eine Ventilkammer (34) und eine über einen Belüftungskanal (36) mit der Atmosphäre verbundenen Belüftungskammer (35) unterteilt, wobei der Membranventilkörper (33) mit dem Ventilsitz (32) zusammenarbeitet und die Ventilöffnung bei einem vorbestimmten Unterdruck in der Ventilkammer (34) gegen die Kraft einer Rückstellfeder (37) verschließt.

## Claims

1. Pressure regulating valve for the crankcase ventilation in an internal combustion engine, including a connection pipe (24b) for supplying the crankcase gas and a connection pipe, which is connected to the air inlet of the internal combustion engine via a connection pipe (24a), the housing (18) of the pressure regulating valve having a substantially cylindrical configuration, and the pressure regulating valve (23) being disposed in a combinatorial unit with an oil filler, which is provided for the supply of engine oil, characterised in that an oil dipstick (22), which is provided to measure the oil level, is additionally incorporated in this combinatorial unit.

2. Pressure regulating valve according to claim 1, characterised in that the pressure regulating valve (23) is incorporated in the cap (20) of the oil filler.

3. Pressure regulating valve according to claim 1, characterised in that a cylindrical hollow body (18) is flange-mounted above an opening (41), which is provided in the engine block of the internal combustion engine, and a branch (19) of the hollow body forms the oil filler, and an additional branch (21) is provided for the introduction of the oil dipstick (22), and the pressure regulating valve (23) terminates the upper end of the hollow body (18).

4. Pressure regulating valve according to claim 1, characterised in that a cylindrical hollow body (18) is flange-mounted via an opening (41), which is provided in the engine block of the internal combustion engine, and the pressure regulating valve (23) is disposed on a branch (19) of the hollow body, and an additional branch (21) is provided for the introduction of the oil dipstick (22), and the upper end of the hollow body (18) is provided with a cap (20) for the introduction of the engine oil.

5. Pressure regulating valve according to one of the preceding claims, characterised in that the connection pipe (24a), which is connected to the air inlet of the internal combustion engine, communicates with the clean air end of an air filter (14).

6. Pressure regulating valve according to one or more of the preceding claims 1 to 4, characterised in that the connection pipe (24c) for the supply of air communicates with an induction manifold (12) disposed between air filter (14) and inlet valves.

7. Pressure regulating valve according to one or more of the preceding claims, characterised in that a valve housing (28), formed from plastics material, is provided, which comprises a cup-shaped housing bottom (29) and a housing top (30) and has, in the housing bottom (29), an annular groove which is open towards the housing top (30), including a pipe (24b), which extends into the housing bottom (29), and a drain outlet (31), which extends from the housing bottom (29) and has an end, which is disposed centrally internally of the valve housing and is configured as valve seat (32), and including a diaphragm valve body (33), which is sealingly clamped in position in the annular groove by the housing top at its thickened edge and divides the valve housing into a valve chamber (34) and a ventilation chamber (35), which is connected to the atmosphere via a ventilation conduit (36), the diaphragm valve body (33) co-operating with the valve seat (32), and the valve opening closing in opposition to the force of a return spring (37) when there is a predetermined reduced pressure in the valve chamber (34).

## Revendications

1. Soupape de réglage de pression pour la ventilation du carter d'un moteur à combustion interne comportant un branchement (24b) pour fournir les gaz du carter de vilebrequin et un branchement relié par une conduite de liaison (24a) à l'alimentation en air du moteur à combustion interne, le carter (18) de la soupape de réglage de pression ayant une forme essentiellement cylindrique et/ou la soupape de réglage de pression (23) fait partie d'une combinaison comprenant un ajutage de remplissage d'huile pour l'alimentation en huile du moteur, caractérisée par une jauge à huile (22) pour mesurer le niveau d'huile et qui est également intégrée à cette combinaison.

2. Soupape de réglage de pression selon la revendication 1, caractérisée en ce que la soupape de réglage de pression (23) est intégrée dans le couvercle (20) de l'ajutage de remplissage d'huile.

3. Soupape de réglage de pression selon la revendication 1, caractérisée par un corps creux (18) cylindrique fixé par une bride sur une ouverture (41) prévue sur le bloc moteur du moteur à combustion interne et une dérivation (19) du corps creux constitue l'ajutage de remplissage d'huile, une autre dérivation (23) servant à introduire la jauge à huile (22) et en ce que la soupape de régulation de pression (23) ferme la face supérieure du corps creux (18).

4. Soupape de régulation de pression selon la revendication 1, caractérisée en ce qu'un corps creux (18) cylindrique est fixé par bride sur une ouverture (41) du bloc moteur du moteur à combustion interne et sur une branche de dérivation (19) du corps creux est montée la soupape de régulation de pression (23), une autre dérivation (23) étant prévue pour introduire la jauge à huile (22) et la face supérieure du corps creux (18) est munie d'un moyen de fermeture (20) pour introduire l'huile du moteur.

5. Soupape de régulation de pression selon l'une des revendications précédentes, caractérisée en ce que la conduite de liaison (24a) reliée à l'alimentation en air du moteur à combustion interne est raccordée au côté de l'air propre dans un filtre à air (14).

6. Soupape de réglage de pression selon l'une ou plusieurs des revendications précédentes 1 à 4, caractérisée en ce que la conduite de liaison (24c) est reliée pour la ventilation à un tube d'aspiration (12) prévu entre le filtre à air (14) et les soupapes d'admission.

7. Soupape de réglage de pression ou ou plusieurs des revendications précédentes, caractérisée par un corps de soupape (28) en matière plastique qui se compose d'une partie inférieure (29) en forme de pot et d'une partie supérieure (30) en forme de couvercle, ce boîtier ayant sur sa partie inférieure (29) une rainure annulaire ouverte vers le couvercle de boîtier (30), avec une conduite (24b) débouchant dans la partie inférieure du boîtier (29) et qu'un ajutage d'évacuation (31) débouchant sur la partie inférieure du boîtier (29), dont l'extrémité d'embout prévue au centre du corps de soupape sert de siège de soupape (32), ainsi que d'un corps de soupape à membrane (33) enserré par son bord renforcé dans la rainure de manière étanche avec le couvercle du boîtier, ce corps de soupape à membrane (33) subdivisant le carter de soupape en une chambre de soupape (34) et une chambre d'aération (35) reliée au canal de ventilation (36) à l'atmosphère, le corps de soupape (33) coopérant avec le siège de soupape (32) et l'ouverture de soupape se fermant pour une dépression prédéterminée dans la chambre de soupape (34) contre la force développée par un ressort de rappel (37).
